# EUROPÄISCHE PATENTSCHRIFT

(11) **EP 2 924 173 B1**
(45) Veröffentlichungstag und Bekanntmachung des Hinweises auf die Patenterteilung: **13.09.2017**
(21) Anmeldenummer: 14167793.0
(22) Anmeldetag: 09.05.2014
(51) Int. Cl.: E02D 29/14, E03F 5/06

(54) **Schachtabdeckung**
Shaft cover
Dispositif de fermeture de puits

(30) Priorität: 10.05.2013 DE 202013102053 U
(43) Veröffentlichungstag der Anmeldung: 30.09.2015
(73) Patentinhaber: Norbert Schütz GmbH & Co. KG, 87737 Boos (DE)
(72) Erfinder: Schütz, Norbert, 87737 Boos (DE)
(74) Vertreter: Baumann, Rüdiger Walter

(56) Entgegenhaltungen:
- EP-A1- 1 046 754
- EP-A1- 1 626 130
- DE-A1- 1 905 446
- DE-U1- 20 311 508

## Beschreibung

Die Erfindung betrifft eine Schachtabdeckung, insbesondere mit einer Auspflasterung oder Ausfüllung.

Derartige Schachtabdeckungen werden eingesetzt, insbesondere im Bereich von hochwertigen Pflasterungen oder Bodenbelägen, wie sie beispielsweise in Einkaufzentren, Flughäfen, Bahnhöfen oder dergleichen eingesetzt werden. Das Problem dabei ist, dass man die Schachtabdeckung an die jeweilige Rasterung eines Bodenbelages, beispielsweise einer Pflasterung oder einer mit Platten versehenen Deckschicht anpassen muss, ohne dass die Schachtabdeckung zu einer Veränderung des Rasters beziehungsweise des Musters im Bereich der Schachtabdeckung führt. Im bestimmungsgemäßen Einsatz sind an diese Schachtabdeckungen natürlich entsprechend hohe Anforderungen zu stellen. So müssen dort auch sehr schwere Fahrzeuge die Schachtabdeckung überrollen können, ohne Gefahr zu laufen, dass die Schachtabdeckung in irgendeiner Weise deformiert oder beschädigt wird. Im Stand der Technik wurde dies bisher so gelöst, dass ein Tragrahmen und ein Abdeckrahmen im geschlossenen Zustand der Schachtabdeckung deckungsgleich bezüglich der Höhe vorgesehen sind, wobei der Abdeckrahmen oder auch Deckel passgenau in den Tragrahmen eingepasst ist, sodass relativ geringes Spiel für eine Bewegung vorhanden ist. Aufgrund der hohen Belastbarkeit und insbesondere der Stärke des Bodenbelages, beispielsweise als Pflasterung oder mit Platten ausgelegt beziehungsweise ausgegossen, ist das Gewicht des Abdeckrahmens natürlich sehr hoch, was dazu führt, dass man diesen händisch im Stand der Technik nicht zu bewegen vermag, sondern dies muss mit entsprechenden Hilfsmitteln, wie zum Beispiel mittels eines Hebezeuges oder eines Seilzuges oder dergleichen realisiert werden. Setzt man beispielsweise Gasfedern zur Unterstützung der Öffnung der Schachtabdeckung ein, führt dies dazu, dass ab einem gewissen Punkt die Öffnung sozusagen ruckartig erfolgt, was natürlich das Unfallrisiko für die Bedienpersonen entsprechend erhöht. Das Schließen selbst erfordert wieder einen erheblichen Kraftaufwand zur Überwindung dieser Kraft auf einem bestimmten Punkt, sodass auch hier entsprechende Hebezeuge oder Fahrzeuge eingesetzt werden müssen, um den Schacht wieder zu verschließen. Im kleinsten Raster beispielsweise von 900 x 900 mm ist das Gewicht einer Schachtabdeckung beziehungsweise des Abdeckrahmens mit ca. 240kg angegeben. Dies macht deutlich, dass natürlich eine einzelne Person dies nie und nimmer bewältigen kann, man benötigt dazu entsprechende Hilfsmittel.

Das Dokument EP 1 626 130 A1 zeigt eine Abdeckeinrichtung mit einem Abdeckglied und einem äußeren Rahmen. Das Abdeckglied weist einen inneren Rahmen auf und ist rechteckig ausgeführt. Das Abdeckglied ist dabei relativ zum äußeren Rahmen unter Verwendung zweier Hydraulikzylinder schwenkbar.

Das Dokument DE 19 05 446 zeigt eine Schachtabdeckung, insbesondere eine Kabelschachtabdeckung, mit einem Deckelrahmen und einem darin angeordneten, ein- oder mehrteiligen Deckel, wobei der Deckel im Bereich des Deckelrahmens schwenkbar gelagert und mittels einer an den Deckel angeschlossenen Hubvorrichtung hochschwenkbar ist.

Ausgehend von diesem Stand der Technik ist es Aufgabe der Erfindung, eine Schachtabdeckung vorzuschlagen, die die zuvor genannten Nachteile nicht mehr aufweist, die insbesondere sehr leicht öffen- und auch wieder schließbar ist.

Die Erfindung geht von dem zuvor genannten Stand der Technik aus und schlägt eine Schachtabdeckung, insbesondere mit einer Auspflasterung oder Füllung vor, wobei die Schachtabdeckung zumindest einen äußeren Tragrahmen und einen inneren Abdeckrahmen umfasst, Tragrahmen und Abdeckrahmen im geschlossenen Zustand der Schachtabdeckung deckungsgleich bezüglich der Höhe vorgesehen sind und zumindest im Abdeckrahmen eine korrespondierend zu einem sich außerhalb der Schachtabdeckung erstreckenden Belag ausgebildete Füllung beziehungsweise Auspflasterung angeordnet beziehungsweise anordenbar ist und der Abdeckrahmen gegenüber dem Tragrahmen über eine Schwenkvorrichtung verschwenkbar ist.

Die Schachtabdeckung zeichnet sich dadurch aus, dass der Schwenkvorrichtung wenigstens ein aktiv wirkender pneumatischer, hydraulischer oder elektromechanischer Antrieb, insbesondere der mittelbar oder unmittelbar auf eine Antriebswelle wirkt, zugeordnet ist und die Schwenkvorrichtung sowohl am Tragrahmen als auch am Abdeckrahmen angreift, um den Abdeckrahmen gegenüber dem Tragrahmen für das Öffnen und Schließen der Schachtabdeckung zu verschwenken.

Im Zusammenhang mit der vorliegenden Erfindung ist unter einem aktiv wirkenden Antrieb ein Antrieb zu verstehen, der nach Energiezufuhr eine Betätigung der Verschwenkvorrichtung durchführt. Demgegenüber steht ein passiver, in der Erfindung nicht vorgesehener Antrieb, beispielsweise eine Gasdruckfeder oder dergleichen, der Antriebsenergie speichert und bedarfsweise freigibt, um beispielsweise die Schachtabdeckung zu öffnen. Hierüber ist die Erfindung klar und in vorteilhafterweise gegenüber bekannten Vorrichtungen abgegrenzt. Überraschend hat sich gezeigt, dass durch Verwendung eines aktiv wirkenden hydraulischen, pneumatischen oder elektromechanischen Antriebes ein wesentlich genaueres und besser steuerbares Öffnen und Schließen der Schachtabdeckung möglich ist. Die Öffnungs- bzw. Schließbewegung kann jederzeit über den aktiven Antrieb kontrolliert, gestoppt und gegebenenfalls umgekehrt werden. Ein unbeabsichtigtes Aufschnappen der Schachtabdeckung, wie dies beispielsweise bei der Verwendung passiver Antriebe, beispielsweise von Gasdruckfedern oder dergleichen vorkommen kann, wird wirkungsvoll verhindert.

Dadurch, dass ein aktiver, pneumatisch, hydraulisch oder elektromechanisch wirkender Antrieb eingesetzt wird, ist es jetzt nicht mehr gegeben, dass eine Öffnung der Schachtabdeckung beispielsweise mittels eines Hebezeuges vorgenommen werden muss, sondern man kann mit einfachsten Hilfsmitteln, beispielsweise mit einer kleinen Kurbel oder mittels eines handelsüblichen Akkuschraubers den Antrieb betätigen und die Schachtabdeckung öffnen und auch wieder schließen. Der Tragrahmen ist im bestimmungsgemäßen Einsatz in dem Untergrund oder an dem Schacht verankert, zum Beispiel einbetoniert. Die wenigstens eine pneumatisch, hydraulisch oder elektromechanisch wirkende Antrieb kann dabei beispielsweise auch mit entsprechenden Antriebsmitteln versehen sein, um die hydraulische, die pneumatische oder elektromechanische Verschwenkung der Schwenkvorrichtung anzutreiben.

Das Angreifen sowohl am Tragrahmen als auch am Abdeckrahmen ist natürlich erforderlich, um eine Verschwenkbewegung zu bewirken, so kann beispielsweise in einer bestimmten Ausführungsform ein Hydraulikzylinder sowohl an dem Tragrahmen als auch an dem Abdeckrahmen über jeweilige Achsen angeschlossen sein, sodass bei einer Beaufschlagung des Hydraulikzylinders mit Druck eine Öffnung erfolgt, während bei der Reduzierung des Drucks natürlich ein Schließvorgang dann erfolgen kann. Gleiches kann natürlich pneumatisch oder auch elektromechanisch realisiert werden. Bevorzugt ist allerdings eine Variante mit einem hydraulischen Antrieb für die Schwenkvorrichtung. Der Antrieb wirkt dabei dann auf eine Hydraulikpumpe, die entweder händisch oder aber, wie bereits erwähnt, mit einem Akkuschrauber oder einem sonstigen geeigneten Antriebsmittel, gegebenefalls auch über einen entsprechenden Adapter angetrieben wird. Jetzt ist es möglich, dass eine einzige Bedienperson einen Schachtdeckel, der beispielsweise 240kg oder mehr wiegt, anheben und auch wieder schließen kann. Die Probleme des Standes der Technik sind damit durch die erfindungsgemäße Lösung vollständig behoben. Zudem ist die Ausgestaltung sehr elegant und passt sich wunderbar in das Muster eines entsprechenden Bodenbelages ein, weil die Schwenkvorrichtung im geschlossenen Zustand verdeckt ist. So können beispielsweise hochwertige Fliesen den Bodenbelag bilden oder aber auch entsprechend gestaltete Bodenbeläge mit entsprechenden Mustern. Die Schachtabdeckung nach der Erfindung lässt sich an unterschiedlichste Raster anpassen, was später noch hervorgehoben werden wird.

Gemäß einer vorteilhaften Weiterbildung ist es vorgesehen, dass wenigstens eine Schwenkachse vorgesehen ist, an der der Tragrahmen und der Abdeckrahmen beweglich miteinander verbunden sind. Dies geschieht in der einfachsten Form durch ein nahezu verdeckt angebrachtes Scharnier, was beidseitig am Tragrahmen und Abdeckrahmen jeweils vorgesehen ist, sodass durch diese Schwenkachse, die beispielsweise mit entsprechend ausgebildeten Scharnierbolzen wirkend ist, zu einer relativ leicht gängigen Verschwenkbewegung genutzt werden kann.

Wie bereits erwähnt, werden äußerst hohe formästhetische Anforderungen an die Ausgestaltung der Schachtabdeckung nach der Erfindung gestellt, insbesondere von Architekten für solche Bauwerke, in denen ein solch hochwertiger Bodenbelag eingesetzt wird. Aus diesem Grund ist es natürlich erforderlich, dass die Schwenkvorrichtung in Einbaustellung beziehungsweise in der geschlossenen Stellung der Schachtabdeckung unterhalb des Abdeckrahmens angeordnet ist. Dabei ist sie vorteilhaft so gestaltet, dass sie weder die Schließbewegung noch die Öffnungsbewegung in irgendeiner Form behindert. Ist beispielsweise die Schwenkvorrichtung als hydraulisch angetriebene Schwenkvorrichtung vorgesehen, ist sowohl ein Hydraulikzylinder, als auch die entsprechende Pumpe und der entsprechende Vorratsbehälter beziehungsweise Tank für das Hydraulikfluid unterhalb des Abdeckrahmens vorgesehen.

Bevorzugte ist eine Ausführungsform der Schachtabdeckung mit einem hydraulischen Antrieb bzw. einem auf einen hydraulische Schwenkvorrichtung wirkenden Antrieb und einem mit der Schwenkvorrichtung in Wirkverbindung stehenden Schwenkzylinder, wobei ein über den Antrieb betätigbarer Druckerzeuger einen Medienvorratsbehälter sowie wenigstens eine Zuleitung zum Druckerzeuger und eine Druckleitung zum Schwenkzylinder umfasst.

Die Zuleitung zum Druckerzeuger kann natürlich gleichzeitig durch entsprechend gesteuertes Umschaltventil auch zur Entleerung des Hydraulikzylinders verwendet werden. Setzt man einen pneumatischen Antrieb ein, so wird natürlich der Zylinder als pneumatischer Zylinder vorgesehen sein. Ist eine pneumatischen Betätigung vorgesehen erfolgt eine äußerst genaue Anpassung der Zylinderausbildung und der Druckgestaltung.

In einer Weiterbildung der Schachtabdeckung wir es als vorteilhaft angesehen, wenn die Schwenkvorrichtung elektromechanisch, d.h. mit einem elektrischen Antrieb ausgebildet ist. Der Schwenkvorrichtung ist dabei ein mit dem insbesondere elektromechanischen Antrieb zusammenwirkendes Getriebe und eine bevorzugt in einer Gewindehülse angeordneten Zahnstange, die an Tragrahmen und Abdeckrahmen angreift, zugeordnet.

Der elektromechanische Antrieb kann dann beispielsweise so ausgebildet sein, dass verdeckt eine Zuleitung zu einem als Antrieb vorgesehenen Elektromotor geführt wird. Dies kann sowohl ein normaler Elektromotor als auch ein Linearmotor sein. Durch Betätigen des Motors mit einer entsprechenden Übersetzung über ein Getriebe beziehungsweise durch Angreifen eines Linearmotors an einer entsprechenden Zahnstange wird die Schwenkvorrichtung elektromechanisch wirkend ausgebildet. Sämtliche vorgenannten Ausführungsformen (pneumatisch, hydraulisch und elektromechanisch) stehen gleichwertig nebeneinander und erlauben es somit eine jeweils an die Gegebenheiten angepasste Schachtabdeckung zur Verfügung zu stellen

Erfindungsgemäß ist vorgesehen, dass der Antrieb oder die Antriebswelle einen Anschlussadapter aufweist. An diesem kann ein Antriebsmittel angeschlossen werden, das die notwendige Bewegungsenergie für den Antrieb zur Verfügung stellt. Der Anschlussadapter ist dabei, insbesondere über einen Innensechskant, mit einem motorischen Antriebsmittel, bevorzugt einer Bohrmaschine, einem Akkuschrauber oder einem händisch zu betreibenden Antriebsmittel, wie z.B. einer Kurbel, einem Drehstab, einem Innensechskantschlüssel oder dergleichen verbindbar.

Das Antriebsmittel kann so in denkbar einfach Art und Weise mit dem Antrieb beziehungsweise der Antriebswelle in Eingriff gebracht werden, um die Betätigung der Schwenkvorrichtung durchzuführen. Die Verwendung eines Innensechskantadapters stellt die mechanisch stabilste und für die Kraftübertragung geeignetste Variante dar. Die Erfindung des hierauf jedoch nicht beschränkt. Gleichzeitig oder alternativ kann selbstverständlich auch eine andere Konfiguration vorgesehen werden, die geeignet ist mit den im Antriebsmittel in Verbindung zu treten bzw. in Eingriff gebracht zu werden.

Als vorteilhaft wird in diesem Zusammenhang angesehen, wenn die Antriebswelle oder der Anschlussadapter verdeckt zur Oberseite des Abdeckrahmens geführt ist. Bevorzugt weist der Anschlussadapter bzw. die Antriebswelle eine Schutzkappe auf. Diese verhindert zum einen den unbefugten Zugriff auf den Anschlussadapter bzw. die Schwenkvorrichtung und schützt zum anderen die gesamte Vorrichtung gegen eintretenden Schmutz.

Eine zusätzliche Sicherung wird in einer vorteilhaften Weiterbildung dadurch erreicht, dass die Antriebswelle, der Anschlussadapter oder die Schutzkappe über Steckschloss abschließbar ausgebildet ist. Dabei ist in einer bevorzugten Variante vorgesehen, dass das Steckschloss entnehmbar angeordnet ist. Diese Ausgestaltungsvariante erlaubt zum ein Nachrüsten bzw. nur bedarfsweises Sichern der Vorrichtung.

Der Abdeckrahmen nach der Erfindung ist kastenförmig ausgebildet, wobei die Höhe des Kastens an die Höhe der Auspflasterung beziehungsweise Füllung angepasst ist oder anpassbar ist. Je nachdem welche Größe die Schachtabdeckung aufweist, wird natürlich auch die Höhe des Kastens gegebenenfalls unterschiedlich sein, um unterschiedliche Beläge besser aufnehmen zu können. Des Weiteren ist es natürlich wichtig, dass die Höhe der Füllung natürlich der Höhe des Fertigfußbodens deckungsgleich entsprechen muss und natürlich auch im Aufbau zumindest die gleiche Höhe aufweisen muss, wie der Bodenbelag selbst.

Erfindungsgemäß wurde gefunden, dass es von Vorteil ist, wenn Tragrahmen und Abdeckrahmen aus Edelstahl ausgebildet sind. Dies ist natürlich ebenfalls ein Ergebnis der hohen Anforderungen, die an die Schachtabdeckung nach der Erfindung regelmäßig gestellt wird. Um Korrosion zu vermeiden, verwendet man Edelstahl, welcher lange Zeit ohne äußerlich sichtbare Veränderungen beim bestimmungsgemäßen Einsatz bleibt und sich insgesamt durch eine sehr gute auch sichtästhetische Eigenschaft auszeichnet.

Ein weiterer Aspekt der erfindungsgemäßen Schachtabdeckung ist dadurch angegeben, dass der Tragrahmen eine rechtwinklig sich zur Senkrechten des Tragrahmens erstreckende, nach innen, das heißt auf die Schachtöffnung zugewandte Auflage aufweist und die Auflage auf einen Rand eines abzudeckenden Schachtes, bevorzugt jedoch auf eine den Schacht umgebende Verfüllung auflegbar und dort verankerbar ist. Demzufolge ist der Tragrahmen, wie zuvor umrissen, als eine Art Winkelrahmen ausgebildet, der quadratisch oder rechtwinklig ist, dessen Seiten aus einem Winkelprofil gebildet sind. Hinsichtlich der Auflage des Tragrahmens ist festzuhalten, dass es natürlich durchaus möglich ist und in der Vergangenheit auch so praktiziert wurde, dass dieser Tragrahmen zumindest teilweise direkt auf den Rand des Schachtes, der abgedeckt werden soll, aufgesetzt und dort befestigt wurde. Dies hat allerdings den Nachteil, dass bei Setzungserscheinungen des Bodens im Randbereich zur Schachtabdeckung hier Risse im Belag entstehen, die dann nicht auszugleichen sind. Aus diesem Grund hat es sich bewährt, dass der Tragrahmen mit seiner auf die Schachtöffnung zugewandten Auflage nicht direkt auf die Schachtöffnung beziehungsweise auf den Schacht aufgelegt, sondern auf das den Schacht umgebende Erdreich beziehungsweise die dort vorhandene Verfüllung, die natürlich entsprechend zu verdichten ist. Dies hat den Vorteil, dass bei Senkungserscheinungen der vorher beschriebene Nachteil nicht mehr auftritt, wenn man einen gewissen Abstand zwischen oberem Schachtabschluss und der Auflage des Tragrahmens berücksichtigt. Diese Ausgestaltung ist insbesondere für den Straßen- und Wegebau vorgesehen und ist auch im asphaltierten Bereich oder betonierten Belägen mit der Erfindung realisierbar.

Aufgrund der hohen Anforderungen an die Tragfähigkeit der Schachtabdeckung ist/sind in Einbaurichtung unterhalb des Abdeckrahmens wenigstens eine, bevorzugt mehrere Verstärkung(en) angeordnet beziehungsweise vorgesehen. Diese dient(en) dazu, die Tragfähigkeit der Schachtabdeckung insgesamt zu erhöhen und/oder insbesondere eine Belastbarkeit von bis zu 40t zu gewährleisten.

Diese Verstärkung(en) ist/sind bevorzugt als U-Profil oder Viereck-Rohr beziehungsweise als Rechteck-Rohr ausgebildet und vorzugsweise an einer Bodenplatte des kastenförmigen Abdeckrahmens (also des Schachtdeckels) befestigt, insbesondere angeschweißt.

Dadurch gelingt es, eine sehr hohe Lastaufnahme der gesamten Schachtabdeckung zu gewährleisten, wie bereits erwähnt mit Lasten von bis zu 40t.

Vorteilhaft wird in der Verstärkung der Medienvorratsbehälter, also beispielsweise ein Hydraulikölbehälter, angeordnet. Alternativ kann die Verstärkung als Hohlkörper ausgebildet werden und gleichzeitig den Medienvorratsbehälter bilden. Demzufolge sind dann an mindestens einem Ende des Medienvorratsbehälters, der als Verstärkung ausgebildet ist, die entsprechenden Öffnungen für die Medienzuführ- beziehungsweise für die Medienrückfuhrleitungen vorzusehen. Bei einer entsprechenden Umsteuerung an der Pumpe ist es natürlich möglich, mit einer einzigen Leitung zum Hydraulikzylinder hin auszukommen.

Wenn zwischen zwei und mehr Verstärkungen Abstände vorhanden sind, werden diese günstiger Weise so ausgenutzt, dass der Schwenkzylinder und/oder der Druckerzeuger, das heißt die Pumpe, in einen Zwischenraum zwischen zwei Verstärkungen angeordnet ist/sind. Damit wird natürlich der Platzbedarf in der Höhe entsprechend reduziert, da aufgrund der Ausgestaltung der Verstärkungen die Gesamthöhe dann für die gesamte Schachtabdeckung beziehungsweise den Abdeckrahmen vorgegeben ist.

Wie bereits erwähnt, wird der Schwenkzylinder sowohl an dem Abdeckrahmen als auch an dem Tragrahmen befestigt und zwar entsprechend einer Ausgestaltung der Erfindung einmal an einer Zylinderachse an dem Abdeckrahmen, die Kolbenstange des Schwenkzylinders an einer Kolbenachse an dem Tragrahmen, vorzugsweise natürlich an der Auflage, die etwas weiter nach Innen steht, um so die Hebelverhältnisse günstiger zu gestalten.

Bevorzugt ist nach der Erfindung auch eine Sicherungseinrichtung vorgesehen, die den Abdeckrahmen im geöffneten Zustand gegen ein unbeabsichtigtes Schließen sichert. Hierzu ist bevorzugt eine Sicherungsstange vorgesehen, die sich im geöffneten Zustand auf dem Tragrahmen oder auf dem sich außerhalb der Schachtabdeckung erstreckenden Belag abstützt oder mit einem Sicherungswinkel am Tragrahmen zusammenwirkt bzw. mit diesem in Eingriff steht. Die Stange ist dabei beispielsweise einseitig beweglich an dem Abdeckrahmen befestigt und wird bei Öffnung beziehungsweise beim Verschwenken des Abdeckrahmens automatisch mitgezogen. Die Stange gleitet dann in Richtung der Schwenkachse solange mit dem Abdeckrahmen mit, bis dieser beispielsweise in der 90°-Stellung angekommen ist. Kurz zuvor wird dabei die Sicherungsstange über einen Winkel auf dem Tragrahmen geführt, der an dem Tragrahmen respektive an der Auflage so befestigt ist, dass die Sicherungsstange in einer ausreichenden Schräglage steht und gegen ein unbeabsichtigtes Zurückschlagen den Abdeckrahmen dann sichert. Will man den Abdeckrahmen der Schachtabdeckung wieder schließen, muss man die Sicherungsstange kurzzeitig leicht anheben, damit sie über den Sicherungswinkel geführt werden kann. Danach gleitet die Sicherungsstange automatisch in eine Ruhelage unterhalb des Abdeckrahmens gemeinsam mit der Schließbewegung des Abdeckrahmens mit.

In einer vorteilhaften Weiterbildung ist zusätzlich oder alternativ zur Sicherungseinrichtung eine Schachtsicherung vorgesehen. Diese ist als wenigstens ein am Abdeckrahmen oder Tragrahmen angeordnetes Schwenkgatter ausgebildet. Die Schachtsicherung verhindert, dass bei geöffneter Schachtabdeckungen ein unbeabsichtigter Zutritt zum offenen Schacht möglich ist. Nach Verschwenken der Schachtabdeckung bzw. des Abdeckrahmens kann das Schwenkgatter derart verschwenkt werden, dass die drei ungeschützten Seiten des Schachtes gesperrt werden. Zumindest an einer Seite verfügt das Gatter über eine Zugriffs- oder Zugangstür, die den Zutritt zum Schacht erlaubt. Bei Nichtverwendung weist die Zugangstür eine Verriegelung auf, so dass auch hier eine Sicherung des Schachtes gewährleistet ist. Alternativ zu einem Verschwenken des an dem Abdeckrahmen angebrachten Gatters besteht die Möglichkeit, dass dieses als nach Öffnen des Schachtes, d.h. nach verschwenken des Abdeckrahmens aus dem abzudeckenden Schacht aushebbares Gatter, insbesondere Schwenkgatter ausgebildet ist. Im Schacht bzw. Tragrahmen kann hierzu eine Führung für das Gatter vorgesehen werden.

Eine Weiterbildung sieht vor, dass die Schachtsicherung zugleich die Sicherungseinrichtung zur Verfügung stellt. Die Schachtsicherung stützt sich dabei auf dem Tragrahmen oder dem sich außerhalb der Schachtabdeckung erstreckenden Belag ab. An der Schachtsicherung können zusätzlich Stützfüße oder Vorsprünge angeordnet werden, auf denen das Gatter bei Verwendung aufliegt. Die Stützfüße oder Vorsprünge tragen dann die Last des Gatters bzw. des zu tragenden Abdeckrahmens.

Von Vorteil ist es selbstverständlich auch, wenn, wie erfindungsgemäß in einer Variante vorgesehen, eine Antriebswelle für den Druckerzeuger vorgesehen ist, die verdeckt zur Oberseite des Abdeckrahmens geführt ist und die Antriebswelle einen Anschlussadapter aufweist, der vorzugsweise als Innensechskant ausgebildet ist, mittels dessen eine Bohrmaschine, ein Akkuschrauber, ein händisch zu betreibendes Mittel, wie zum Beispiel eine Kurbel, ein entsprechender Imbusschlüssel oder dergleichen an die Antriebswelle anschließbar ist. Wie eingangs bereits erwähnt, ist damit ein sehr leichtes händisches Bewegen der Schachtabdeckung beziehungsweise des Abdeckrahmens gegeben.

Die Erfindung schlägt auch vor, dass Rasterstifte beziehungsweise Rasternoppen vorgesehen sind, die an ein vorgebbares Raster des Bodenbelages angepasst sind beziehungsweise anpassbar sind. Die Vorteile einer solchen Ausgestaltung wurden bereits beschrieben. Die Rasternoppen sichern beim Einbringen des Belages in den Abdeckrahmen, dass der Belag das entsprechende Raster beziehungsweise Muster erhält. Diese Rasternoppen dienen demzufolge der Ausrichtung und insbesondere Sicherung einer Pflasterung beziehungsweise eines entsprechenden Belages. Sie können aber auch als Auflage für den Belag dienen, um die Lastverteilung am Boden des Abdeckrahmens günstiger zu gestalten.

In der Zeichnung ist die Erfindung insbesondere in einem Ausführungsbeispiel schematisch dargestellt. Es zeigen:
- Fig. 1: eine dreidimensionale Darstellung einer Ausführungsform der Schachtabdeckung nach der Erfindung,
- Fig. 2: eine dreidimensionale Darstellung der Schachtabdeckung nach Fig. 1 aus einem anderen Blickwinkel,
- Fig. 3: eine dreidimensionale Darstellung der Schachtabdeckung nach Fig. 1 und 2 im geschlossenen Zustand ohne Füllung beziehungsweise Belag,
- Fig. 4a: eine bevorzugte Ausführungsformen der Schachtabdeckung in seitlicher Schnittdarstellung,
- Fig. 4b: eine Detailansicht des in der Schachtabdeckung vorgesehenen Anschlussadapters, und
- Fig. 5: eine perspektivische Darstellung der Schachtabdeckung mit zugeordneter Sicherungseinrichtung.

In den Figuren sind gleiche oder einander entsprechende Elemente jeweils mit den gleichen Bezugszeichen bezeichnet und werden daher, sofern nicht zweckmäßig, nicht erneut beschrieben.

Die Fig. 1 zeigt eine erste Ausführungsform der erfindungsgemäßen Schachtabdeckung. Hierbei handelt es sich um eine dreidimensionale Darstellung. Der Tragrahmen 1 umschließt die gesamte Schachtabdeckung I und ist im bestimmungsgemäßen Zustand in den Boden eingebaut beziehungsweise auch an oder auf dem Schacht selbst befestigt. Dies kann beispielsweise mit einem Befestigungswinkel beziehungsweise einer Befestigungslasche 11 geschehen. Die Höhe des Tragrahmens 1 ist mit h bezeichnet. Auf der nach Innen gewandten Seite befindet sich eine Auflage 10 des Tragrahmens 1. Diese Auflage 10 ist im rechten Winkel bezüglich der Seitenwand des Tragrahmens 1 ausgebildet und bildet die Auflage für den Tragrahmen auf dem Untergrund. Wie ersichtlich, befindet sich in der Darstellung auf der linken Seite eine Schwenkachse a, die hier beispielsweise durch einen Scharnierbolzen 12 angegeben ist. In aufgeschwenkter Stellung ist der Abdeckrahmen 2 ersichtlich. Dieser ist ebenfalls kastenförmig ausgebildet und natürlich genau an die Größe des Tragrahmens 1 angepasst. Mit dem Pfeil und dem Bezugszeichen 30 ist die Schwenkvorrichtung mit zugeordnetem Antrieb 200 schematisch angedeutet. Die Schwenkvorrichtung 30 besteht in der dargestellten Ausführungsform aus einem über den Antrieb 200 angetriebenen hydraulischen Schwenkzylinder 3 mit der Kolbenstange 31, einem Druckerzeuger 4, der beispielsweise als Hydraulikpumpe ausgebildet sein kann, einer Druckleitung 41, die vom Druckerzeuger zum Schwenkzylinder 3 geführt ist sowie einer Zuleitung 42, die den Druckerzeuger 4 beziehungsweise den Schwenkzylinder 3 mit entsprechendem Hydrauliköl versorgt. Der Antrieb 200 der entweder über eine eigene Energieversorgung verfügt oder aber über ein geeignetes Antriebsmittel von außen antreibbar ist, betreibt dabei die Hydraulikpumpe. Die Schwenkvorrichtung 30 ist zwischen zwei Verstärkungen 23, 24 angeordnet. Diese Verstärkungen 23, 24 sind beispielsweise als U-förmige Rechteckprofile ausgebildet. Wie ersichtlich, ist dabei die Schwenkvorrichtung 30 insgesamt angeordnet, dass sich beispielsweise Druckerzeuger 4 und Schwenkzylinder 3 zwischen den beiden Verstärkungen 23, 24 befinden, während der Medienvorratsbehälter 43 direkt in der Verstärkung 23 versteckt ist. Der Schwenkzylinder 3 greift mit seiner Kolbenstange 31 an einer Kolbenachse 32 an. Diese ist an der Auflage 10 des Tragrahmens 1 so befestigt, dass die Kolbenachse 32 ein wenig in das Innere des Tragrahmens einsteht. Dies ist dadurch begründet, um hier ein günstiges Winkelverhältnis für den Schwenkzylinder 3 für das Anheben beziehungsweise Senken des Abdeckrahmens 2 zu erhalten. Im oberen Bereich ist eine Zylinderachse 33 vorgesehen, an der der Schwenkzylinder 3 ebenfalls schwenkbar beziehungsweise bewegbar angeordnet ist. Somit ist eine Verschwenkung des Abdeckrahmens 2 gegenüber dem Tragrahmen 1 an der Achse a möglich. Schematisch mit einem geschwungenen Pfeil ist die gesamte Schachtabdeckung I bezeichnet.

In Fig. 2 ist die Schachtabdeckung I analog Fig. 1 dargestellt, allerdings aus einem anderen Blickwinkel. Somit hat man eine gute Einsicht in die Verstärkungen 21, 22, 23, 24, innerhalb derer sich die Schwenkvorrichtung 30 mit zugeordnetem Antrieb 200 befindet. Hier werden wieder gleiche Bezugszeichen analog den in Fig. 1 bereits vorgestellten Merkmalen verwendet, sodass auf eine erneute Vorstellung hier verzichtet wird. Besser ersichtlich ist in dieser Darstellung die Anordnung der Schwenkvorrichtung 30 mit ihren Elementen, nämlich dem Medienvorratsbehälter 43, der hier in der Verstärkung 23 angeordnet ist, sowie dem Druckerzeuger 4 und den beiden Leitungen, nämlich Druckleitung 41 und Zuleitung 42. Die Schwenkachse a ist auf dieser Seite ersichtlich durch den Scharnierbolzen 13 angegeben beziehungsweise geführt. Mit dem Bezugszeichen 5 wird die Schachtöffnung allgemein bezeichnet. Da für die Ausführung der Schachtabdeckung I insgesamt die Form des Schachtes selbst nicht ausschlaggebend ist, kann hier auf eine entsprechende Darstellung verzichtet werden.

Die Fig. 3 zeigt ebenfalls eine dreidimensionale Darstellung der Schachtabdeckung I nach der Erfindung. In dieser Darstellung ist die Schachtabdeckung I im geschlossenen Zustand dargestellt und zwar ohne Füllung beziehungsweise Belag 20. Dieser ist ebenfalls schematisch nur mit einem Pfeil angedeutet. Auf der Bodenplatte 25 des Abdeckrahmens 2 sind Rasternoppen 28 beziehungsweise Rasterstifte schematisch angedeutet, die ein bestimmtes Muster ergeben. Beispielsweise kann man so eine entsprechende Pflasterung sehr schön und passgenau fixieren, wenn man sie beispielsweise dann mit einer Vergussmasse vergießt. Die Antriebswelle 27 ist in einem Rohr angeordnet, welches mit einer Schraube verschlossen ist. Nach dem Entfernen der Schraube wird dann beispielsweise gemäß einer Ausführungsform ein Adapter sichtbar, der beispielsweise zur Aufnahme eines Innensechskantschlüssels (Imbusschlüssel) dient. Dort kann man also beispielsweise einen Akkuschrauber oder eine Handkurbel ansetzen, um den Druckerzeuger 4 bzw. den diesem zugeordneten Antrieb 200 zu betätigen. Bei einer Bewegung des Druckerzeugers 4 im Uhrzeigersinn wird die über den Antrieb betriebene Hydraulikpumpe derart betätigt, das der Zylinder des Schwenkzylinders 3 beispielsweise mit dem Hydraulikfluid befüllt wird, um die Kolbenstange 31 herauszudrücken, während bei einer entgegengesetzten Drehrichtung eine Entleerung des Schwenkzylinders 3 erfolgt, wodurch sich der Abdeckrahmen absenkt. In der Fig. 2 ist noch ein Sicherungswinkel 14 gezeigt, dessen Funktionsweise bereits weiter vorn beschrieben wurde. Er wirkt mit einer hier nicht dargestellten Abstützstange zusammen, die in der Endstellung, das heißt vorzugsweise in der genau senkrechten Stellung des Abdeckrahmens 2 bezüglich des Tragrahmens 1 ein ungewolltes Zurückschwenken des Abdeckrahmens 2 verhindert. Mit dem Bezugszeichen 26 ist noch ein Auflagestück bezeichnet, welches dazu dient, den Abdeckrahmen 2 passungsgenau in den Tragrahmen 1 abzusenken und ein zu weites Absenken zu verhindern.

Figur 4a zeigt eine Ausführungsform der Schachtabdeckung I mit unterhalb des Abdeckrahmens 2 angeordneter Sicherungseinrichtung 300. Die Schwenkgatter 301 der Sicherungseinrichtung 300 sind hierbei im eingeklappten Zustand dargestellt. Auch in der hier gezeigten Ausführungsvariante ist ein Schwenkzylinder 3 vorgesehen, über den das Öffnen bzw. Schließen des Abdeckrahmens 2 realisiert wird. Erkennbar ist hier auch der Antrieb 200, über den die Betätigung des Schwenkzylinders 3 erfolgt. Die sonstigen Elemente der Hydraulik sind nicht erkennbar, da diese durch die Verstärkungen 21, 22, 23, 24 verdeckt sind. Dem Antrieb 200 zugeordnet ist eine Antriebswelle 27, an die über den Anschlussadapter 201 ein Antriebsmittel, beispielsweise eine Kurbel oder eine Bohrmaschine angeschlossen werden kann. Der Anschlussadapter 21 bzw. die Antriebswelle 27 schließt an der Oberseite 202 des Abdeckrahmens bündig ab, so dass sie keine vorspringenden Teile vorhanden sind.

Figur 4b zeigt den Anschlussadapter 21 in detaillierte Darstellung. Über den Anschlussadapter 27 wirkt ein Antriebsmittel auf den Antrieb 200, der dabei den Betrieb der Schwenkvorrichtung 30 realisiert. Der Anschlussadapter 27 ist gegen unbefugten Zugriff durch ein Steckschloss 204 gesichert. Das hier vorgesehene Schlüsselloch 205 dient zum Einführen eines Schlüssels, über den das Steckschloss 204 aus dem Anschlussadapter 27 entnommen werden kann. Nach Entnahme des Steckschlosses 204 kann dann eine Betätigung des Antriebes 200 erfolgen. Über den Anschlussadapter 201 kann nicht nur ein mechanisches Betätigungsmittel mit dem Antrieb 200 verbunden werden. Alternativ ist selbstverständlich auch möglich, das hier ein elektrischer Antrieb 200 bzw. eine Energie- oder Stromversorgung für eine elektromechanischen Antrieb 200 angeschlossen wird. Die Schutzkappe 203 muss nicht zwingend im Zusammenhang mit einem Steckschloss 204 verwendet werden. Selbstverständlich kann die Schutzkappe 203 auch als einfacher Pfropfen vorgesehen werden, der in einen beispielsweise im Anschlussadapter 201 vorgesehenen Innensechskant eingesteckt und zur Betätigung des Antriebes 200 aus diesem entnommen wird.

Ist der Antrieb 200 beispielsweise als Hydraulik- oder Pneumatikantrieb ausgebildet, so ist dieser im geschlossenen Zustand des Abdeckrahmens 2 drucklos. Erst bei Betätigung des Antriebes 200 bzw. dem damit durchgeführten Betrieb einer Hydraulikpumpe erfolgt eine Druckbeaufschlagung der Vorrichtung, was zum anheben des Abdeckrahmens 2 führt. Neben einer Betätigung des Antriebes 200 mit einem beispielsweise motorisierten Antriebsmittel, das heißt einem Elektromotor, einer Bohrmaschine oder einem Akkuschraube besteht selbstverständlich die Möglichkeit, dass in einem Notbetrieb eine Verwendung einer Kurbel erfolgt, um den Abdeckrahmen anzuheben bzw. abzusenken.

Figur 5 zeigt eine Weiterbildung der Schachtabdeckung I mit aufgeklappt bzw. verschwenktem Abdeckrahmen 2. Zusätzlich zur Zuvor beschriebenen Sicherungseinrichtung ist hier eine Schachtsicherung 300 vorgesehen. Diese weist zwei am Abdeckrahmen 2 angeordnete Schwenkgatter 301 auf. Die Schachtsicherung 300 verhindert, dass bei geöffneter Schachtabdeckungen I ein unbeabsichtigter Zutritt zum offenen Schacht möglich ist. Nach Verschwenken der Schachtabdeckung I bzw. des Abdeckrahmens 2 werden die Schwenkgatter 301, wie in Figur 5 dargestellt, ausgeklappt und verhindern somit den unbeabsichtigten Zutritt zum Schacht von zwei Seiten her. Zusätzlich sind an den Schwenkgattern 301 Türen 302 angeordnet, die über eine Verriegelung 303 verschlossen werden können. Hierdurch wird die dritte Seite gegen unbeabsichtigten Zutritt gesichert. Um in den Schacht einzusteigen, wird die Tür 302 geöffnet und ermöglicht so den Zutritt. Die Türen 302 sind über Scharniere 304 mit den Schwenkgattern 301 verbunden. Die Schwenkgatter 301 selbst sind ebenfalls über entsprechende Scharniere 305 mit dem Abdeckrahmen 2 verbunden, so dass bei geschlossenem Abdeckrahmen 2 die Schwenkgatter 301 unterhalb des Abdeckrahmens 2 platzsparend angeordnet werden können. Nach Öffnung der Schachtabdeckung I werden die Schwenkgatter 301 ausgeklappt und somit eine Sicherung zur Verfügung gestellt. Um die Stabilität der Schwenkgatter 301 zu erhöhen, verfügen diese über eine Versteifung 306. Über die Schachtsicherung 300 können drei ungeschützte Seiten des Schachtes gesperrt werden. Die Betätigung der Schachtsicherung 300, das heißt das Ausklappen der Schwenkgatter 301 kann automatisch oder Hand betätigt erfolgen. So besteht beispielsweise die Möglichkeit, dass nach Abschluss des verschränken der des Abdeckrahmen ein selbstständiges aus Klappen der Schwenkgatter 301 erfolgt. Das Schwenkgatter 301 hat eine geeignete Höhe, um ein unbeabsichtigtes übersteigen des Schwenkgatters 301 zu verhindern.

Die jetzt mit der Anmeldung und später eingereichten Ansprüche sind Versuche zur Formulierung ohne Präjudiz für die Erzielung weitergehenden Schutzes.

Sollte sich hier bei näherer Prüfung, insbesondere auch des einschlägigen Standes der Technik, ergeben, dass das eine oder andere Merkmal für das Ziel der Erfindung zwar günstig, nicht aber entscheidend wichtig ist, so wird selbstverständlich schon jetzt eine Formulierung angestrebt, die ein solches Merkmal, insbesondere im Hauptanspruch, nicht mehr aufweist.

Es ist weiter zu beachten, dass die in den verschiedenen Ausführungsformen beschriebenen und in den Figuren gezeigten Ausgestaltungen und Varianten der Erfindung beliebig untereinander kombinierbar sind. Dabei sind einzelne oder mehrere Merkmale beliebig gegeneinander austauschbar. Diese Merkmalskombinationen sind ebenso mit offenbart.

Die in den abhängigen Ansprüchen angeführten Rückbeziehungen weisen auf die weitere Ausbildung des Gegenstandes des Hauptanspruches durch die Merkmale des jeweiligen Unteranspruches hin. Jedoch sind diese nicht als ein Verzicht auf die Erzielung eines selbständigen, gegenständlichen Schutzes für die Merkmale der rückbezogenen Unteransprüche zu verstehen. Merkmale, die bislang nur in der Beschreibung offenbart wurden, können im Laufe des Verfahrens als von erfindungswesentlicher Bedeutung, zum Beispiel zur Abgrenzung vom Stand der Technikbeansprucht werden.

Merkmale, die nur in der Beschreibung offenbart wurden, oder auch Einzelmerkmale aus Ansprüchen, die eine Mehrzahl von Merkmalen umfassen, können jederzeit zur Abgrenzung vom Stande der Technik in den ersten Anspruch übernommen werden, und zwar auch dann, wenn solche Merkmale im Zusammenhang mit anderen Merkmalen erwähnt wurden beziehungsweise im Zusammenhang mit anderen Merkmalen besonders günstige Ergebnisse erreichen.

## Patentansprüche

1. Schachtabdeckung, insbesondere mit einer Auspflasterung oder Füllung, wobei die Schachtabdeckung zumindest einen äußeren Tragrahmen (1) und einen inneren Abdeckrahmen (2) umfasst, Tragrahmen und Abdeckrahmen im geschlossenen Zustand der Schachtabdeckung (I) deckungsgleich bezüglich der Höhe (h) vorgesehen sind und zumindest im Abdeckrahmen eine korrespondierend zu einem sich außerhalb der Schachtabdeckung erstreckenden Belag ausgebildete Füllung (200) bzw. Auspflasterung angeordnet bzw. anordenbar ist und der Abdeckrahmen gegenüber dem Tragrahmen über eine Schwenkvorrichtung (30) verschwenkbar ist, **dadurch gekennzeichnet, dass** der Schwenkvorrichtung (30) wenigstens ein aktiv wirkender pneumatischer, hydraulischer oder elektromechanischer Antrieb (200) mit einer Antriebswelle (27) zugeordnet ist wobei der Antrieb (200) oder die Antriebswelle (27) einen Anschlussadapter (201) aufweist, wobei der Anschlussadapter (201), insbesondere über einen Innensechskant, mit einem motorischen Antriebsmittel, bevorzugt einer Bohrmaschine, einem Akkuschrauber oder einem händisch zu betreibenden Antriebsmittel, wie z.B. einer Kurbel, einem Drehstab, einem Innensechskantschlüssel oder dergleichen verbindbar ist und die Schwenkvorrichtung (30), sowohl am Tragrahmen (1) als auch am Abdeckrahmen (2) angreift, um den Abdeckrahmen (2) gegenüber dem Tragrahmen (1) für das Öffnen und Schließen der Schachtabdeckung (I) zu verschwenken.

2. Schachtabdeckung nach Anspruch 1, **dadurch gekennzeichnet, dass** der Antrieb (200) einen mit der Schwenkvorrichtung (30) in Wirkverbindung stehenden Schwenkzylinder (3) mit einem über den Antrieb (200) betätigbaren Druckerzeuger (4) mit einem Medienvorratsbehälter (43) sowie wenigstens einer Zuleitung (42) zum Druckerzeuger (4) und einer Druckleitung (41) zum Schwenkzylinder (3) umfasst und/oder der Schwenkvorrichtung (30) ein mit dem insbesondere elektromechanischen Antrieb (200) zusammenwirkendes Getriebe und eine bevorzugt in einer Gewindehülse angeordneten Zahnstange, die an Tragrahmen (1) und Abdeckrahmen (2) angreift, zugeordnet ist.

3. Schachtabdeckung nach einem der vorhergehenden Ansprüche, **dadurch gekennzeichnet, dass** die Antriebswelle (27) oder der Anschlussadapter (201) verdeckt zur Oberseite (202) des Abdeckrahmens (2) geführt ist und bevorzugt eine Schutzkappe (203) aufweist, insbesondere wobei die Antriebswelle (27), der Anschlussadapter (201) oder die Schutzkappe (203) insbesondere über ein entnehmbares Steckschloss (204) abschließbar ausgebildet ist.

4. Schachtabdeckung nach einem der vorhergehenden Ansprüche, **dadurch gekennzeichnet, dass** wenigstens eine Schwenkachse (a) vorgesehen ist, an der Tragrahmen (1) und Abdeckrahmen (2) beweglich miteinander verbunden sind.

5. Schachtabdeckung nach einem der vorhergehenden Ansprüche, **dadurch gekennzeichnet, dass** die Schwenkvorrichtung (30) in Einbaustellung unterhalb des Abdeckrahmens (2) angeordnet ist.

6. Schachtabdeckung nach einem der vorhergehenden Ansprüche, **dadurch gekennzeichnet, dass** der Abdeckrahmen (2) kastenförmig ausgebildet ist und die Höhe (h) des Kastens, an die Höhe der Auspflasterung bzw. Füllung (20) angepasst oder anpassbar ist.

7. Schachtabdeckung nach einem der vorhergehenden Ansprüche, **dadurch gekennzeichnet, dass** Tragrahmen (1) und Abdeckrahmen (2) aus Edelstahl gebildet sind.

8. Schachtabdeckung nach einem der vorhergehenden Ansprüche, **dadurch gekennzeichnet, dass** der Tragrahmen (1) eine rechtwinklig sich zur Senkrechten des Tragrahmens (1) erstreckende, nach innen, d.h. auf eine Schachtöffnung (5) zugewandte Auflage (10) aufweist und die Auflage (10) auf einen Rand eines abzudeckenden Schachtes, bevorzugt jedoch auf eine den Schacht umgebenden Verfüllung auflegbar ist.

9. Schachtabdeckung nach einem der vorhergehenden Ansprüche, **dadurch gekennzeichnet, dass** wenigstens eine in Einbaurichtung unterhalb des Abdeckrahmens (2) angeordnete Verstärkung (21, 22, 23, 24) bzw. Aussteifung vorgesehen ist, insbesondere um die Tragfähigkeit der Schachtabdeckung (I) zu erhöhen und/oder eine Belastbarkeit der Schachtabdeckung (I) von bis zu 40t zur Verfügung zu stellen und/oder die Verstärkung (21, 22, 23, 24) als U-Profil oder Viereck- bzw. Rechteckrohr ausgebildet und vorzugsweise an einer Bodenplatte (25) des kastenförmigen Abdeckrahmens (2) befestigt, insbesondere angeschweißt ist und/oder in der Verstärkung (21, 22, 23, 24) der Medienvorratsbehälter (43) angeordnet ist oder die Verstärkung (23) als Hohlkörper ausgebildet ist, die den Medienvorratsbehälter (43) bildet.

10. Schachtabdeckung nach einem der vorhergehenden Ansprüche, **dadurch gekennzeichnet, dass** zumindest ein Teil der Schwenkvorrichtung (30), vorzugsweise der Antrieb (200) und/oder der Schwenkzylinder (3) und/oder der Druckerzeuger (4), in der Verstärkung (21, 22, 23, 24) und/oder einem Zwischenraum zwischen zwei Verstärkungen (23, 24) angeordnet ist.

11. Schachtabdeckung nach einem der vorhergehenden Ansprüche, **dadurch gekennzeichnet, dass** der Schwenkzylinder (3) an einer Zylinderachse (33) an dem Abdeckrahmen (2) und eine Kolbenstange (31) des Schwenkzylinders (3) an einer Kolbenachse (32) an dem Tragrahmen (1), vorzugsweise an der Auflage (10) angreift.

12. Schachtabdeckung nach einem der vorhergehenden Ansprüche, **dadurch gekennzeichnet, dass** eine Sicherungseinrichtung vorgesehen ist, die den Abdeckrahmen (2) im geöffneten Zustand gegen ein unbeabsichtigtes Schließen sichert, wobei bevorzugt eine Sicherungsstange vorgesehen ist, die sich im geöffneten Zustand auf dem Tragrahmen (1) oder auf dem sich außerhalb der Schachtabdeckung (I) erstreckenden Belag abstützt oder mit einem Sicherungswinkel (14) am Tragrahmen (1) zusammenwirkt, insbesondere mit dem Sicherungswinkel (14) in Eingriff steht.

13. Schachtabdeckung nach einem der vorhergehenden Ansprüche, **dadurch gekennzeichnet, dass** eine Schachtsicherung (300) vorgesehen ist, wobei die Schachtsicherung (300) als wenigstens ein am Abdeckrahmen (2) oder Tragrahmen (1) angeordnetes oder aus einem abzudeckenden Schacht aushebbares Gatter, insbesondere Schwenkgatter (301) ausgebildet ist.

14. Schachtabdeckung nach Anspruch 12 oder 13, **dadurch gekennzeichnet, dass** die Schachtsicherung (300) zugleich die Sicherungseinrichtung zur Verfügung stellt, insbesondere wobei sich die Schachtsicherung (300) auf dem Tragrahmen (1) oder dem sich außerhalb der Schachtabdeckung (I) erstreckenden Belag abstützt.

15. Schachtabdeckung nach einem der vorhergehenden Ansprüche, **dadurch gekennzeichnet, dass** Rasterstifte bzw. -noppen (28) vorgesehen sind, die an ein vorgebbares Raster angepasst bzw. anpassbar sind.

## Claims

1. Shaft cover, in particular with a paving or filling, wherein the shaft cover comprises at least one outer support frame (1) and one inner cover frame (2), and, when the shaft cover (I) is closed, support frame and cover frame are congruent regarding the height (h), and at least in the cover frame a filling (20) or paving corresponding to a surfacing extending outside the shaft cover is or can be arranged, and the cover frame can swivel with respect to the support frame via a swivel device (30), **characterized in that** at least one actively acting pneumatic, hydraulic or electro-mechanic drive (200) with a drive shaft (27) is assigned to the swivel device (30), wherein the drive (200) or the drive shaft (27) has a connection adapter (201), wherein the connection adapter (201) can be connected, in particular, via a hexagon socket, with a powered drive means, preferably a drill, a wireless screwdriver or a manually driven drive, such as for example a crank, a torsion bar, an Allen wrench or the like, and the swivel device (30) engages with the support frame (1) as well as with the cover frame (2) to swivel the cover frame (2) with respect to the support frame (1) for opening and closing the shaft cover (I).

2. Shaft cover according to claim 1, **characterized in that** the drive (200) comprises a swivel cylinder (3) that is in active connection with the swivel device (30) and has a pressure generator (4) activated through the drive (200) with a medium container (43) as well as at least one supply (42) to the pressure generator (4) and a pressure conduct (41) to the swivel cylinder (3), and/or a gear interacting in particular with the electro-mechanic drive (200) and a preferably in a threaded sleeve arranged toothed rack engaging with support frame (1) and cover frame (2) is assigned to the swivel device (30).

3. Shaft cover according to one of the preceding claims, **characterized in that** the drive shaft (27) or the connection adapter (201) is guided covered to the upside (202) of the cover frame (2), and preferably has a protective cap (203), in particular wherein the drive shaft (27), the connection adapter (201) or the protective cap (203) is designed such that it can be locked in particular via a removable key lock (204).

4. Shaft cover according to one of the preceding claims, **characterized in that** at least one swivel axis (a) is provided where support frame (1) and cover frame (2) are connected to each other flexibly.

5. Shaft cover according to one of the preceding claims, **characterized in that** the swivel device (30), when installed, is arranged below the cover frame (2).

6. Shaft cover according to one of the preceding claims, **characterized in that** the cover frame (2) is shaped box-like, and the height (h) of the box is or can be adapted to the height of the paving or filling (20).

7. Shaft cover according to one of the preceding claims, **characterized in that** support frame (1) and cover frame (2) are both formed of stainless steel.

8. Shaft cover according to one of the preceding claims, **characterized in that** the support frame (1) has a support (10) extending rectangular to the vertical of the support frame (1) and facing inwards, i.e. toward a shaft opening (5), and the support (10) can be put on an edge of a shaft to be covered, however, preferably a filling surrounding the shaft.

9. Shaft cover according to one of the preceding claims, **characterized in that** at least one reinforcement (21, 22, 23, 24) or stiffening arranged in installation direction below the cover frame (2) is provided, in particular in order to increase the carrying capacity of the shaft cover (I), and/or to provide a load-bearing capacity of the shaft cover (I) of up to 40 t, and/or the reinforcement (21, 22, 23, 24) is shaped like an U-profile or square or rectangular pipe, and preferably fastened, in particular welded to a floor slab (25) of the box-like cover frame (2), and/or in the reinforcement (21, 22, 23, 24) the medium container (43) is arranged, or the reinforcement (23) is designed as a hollow body forming the medium container (43).

10. Shaft cover according to one of the preceding claims, **characterized in that** at least a part of the swivel device (30), preferably the drive (200) and/or the swivel cylinder (3) and/or the pressure generator (4) is arranged in the reinforcement (21, 22, 23, 24) and/or a space between two reinforcements (23, 24).

11. Shaft cover according to one of the preceding claims, **characterized in that** the swivel cylinder (3) engages with a cylinder axle (33) at the cover frame (2) and a piston rod (31) of the swivel cylinder (3) with a piston axle (32) at the support frame (1), preferably the support (10).

12. Shaft cover according to one of the preceding claims, **characterized in that** a safety device is provided securing the cover frame (2), when opened, against unintended closing, wherein preferably a safety rod is provided that is supported in opened condition on the support frame (1) or the surfacing extending outside the shaft cover (I), or interacting with a safety angle (14) at the support frame (I), in particular is in engagement with the safety angle (14).

13. Shaft cover according to one of the preceding claims, **characterized in that** a shaft safety (300) is provided, wherein the shaft safety (300) is designed as at least one gate, in particular swivel gate (301), that is arranged at the cover frame (2) or support frame (1) or can be lifted out of the shaft to be covered.

14. Shaft cover according to either claim 12 or 13, **characterized in that** the shaft safety (300) provides also the safety device, in particular wherein the shaft safety (300) is supported on the support frame (1) or the surfacing extending outside the shaft cover (I).

15. Shaft cover according to one of the preceding claims, **characterized in that** grid pins or knobs (28) are provided adapted or adaptable to a predetermined grid.

## Revendications

1. Dispositif de fermeture de puits, en particulier avec un pavage ou un comblement, dans lequel le dispositif de fermeture de puits comprend au moins un châssis porteur externe (1) et un châssis de fermeture interne (2), le châssis porteur (1) et le châssis de fermeture (2) sont disposés, à l'état fermé du dispositif de fermeture de puits (I), à la même hauteur (h) et, au moins dans le châssis de fermeture, on agence ou l'on peut aménager un comblement (200) ou un pavage conçu de manière correspondante à une couche s'étendant à l'extérieur de la fermeture de puis et le châssis de fermeture peut pivoter par rapport au châssis porteur via un dispositif de pivotement (30), **caractérisé en ce que** l'on affecte au dispositif de pivotement (30) une commande pneumatique, hydraulique ou électromécanique agissant activement (200) avec un arbre de commande (27), dans lequel la commande (200) ou l'arbre de commande (27) présente un adaptateur de raccordement (201), dans lequel l'adaptateur de raccordement (201) peut être relié, en particulier via un six pans creux, à un moyen de commande motorisé, de préférence une perforatrice, une visseuse sans fil ou un moyen de commande à actionner manuellement, par exemple une manivelle, une barre de torsion, une clé mâle coudée pour vis à six pans creux ou similaire, et le dispositif de pivotement (30) s'engage autant sur le châssis porteur (1) que sur le châssis de fermeture (2) pour faire pivoter le châssis de fermeture (2) vis-à-vis du châssis porteur (1) pour l'ouverture et la fermeture du dispositif de fermeture de puits (I).

2. Dispositif de fermeture de puits selon la revendication 1, **caractérisé en ce que** la commande (200) comprend un cylindre de pivotement (3) en liaison active avec le dispositif de pivotement (30) avec un générateur de pression (4) qui peut être commandé via la commande (200) avec un récipient de stockage de fluide (43) ainsi qu'au moins une conduite d'alimentation (42) menant au générateur de pression (4) et une conduite sous pression (41) menant au cylindre de pivotement (3) et/ou l'on affecte au dispositif de pivotement (30) un engrenage coopérant avec en particulier la commande électromécanique (200) et une crémaillère agencée de préférence dans une douille taraudée, qui s'engage sur le châssis porteur (1) et le châssis de fermeture (2).

3. Dispositif de fermeture de puits selon l'une quelconque des revendications précédentes, **caractérisé en ce que** l'arbre de commande (27) ou l'adaptateur de raccordement (201) est guidé couvert sur la surface (202) du châssis de fermeture (2) et présente de préférence une coiffe de protection (203), en particulier dans lequel l'arbre de commande (27), l'adaptateur de raccordement (201) ou la coiffe de protection (203) est conçu(e) en particulier de manière à être verrouillé(e) via un fermoir amovible (204).

4. Dispositif de fermeture de puits selon l'une quelconque des revendications précédentes, **caractérisé en ce qu'**il est prévu au moins un axe de pivotement (a) sur lequel le châssis porteur (1) et le châssis de fermeture (2) sont reliés l'un à l'autre de manière mobile.

5. Dispositif de fermeture de puits selon l'une quelconque des revendications précédentes, **caractérisé en ce que** le dispositif de pivotement (30) est agencé en position de montage en dessous du châssis de fermeture (2).

6. Dispositif de fermeture de puits selon l'une quelconque des revendications précédentes, **caractérisé en ce que** le châssis de fermeture (2) est conçu en forme de caisson et la hauteur (h) du caisson est adaptée ou peut être adaptée à la hauteur du pavage ou du comblement (20).

7. Dispositif de fermeture de puits selon l'une quelconque des revendications précédentes, **caractérisé en ce que** le châssis porteur (1) et le châssis de fermeture (2) sont formés d'acier fin.

8. Dispositif de fermeture de puits selon l'une quelconque des revendications précédentes, **caractérisé en ce que** le châssis porteur (1) présente un support (10) s'étendant à angle droit par rapport à la verticale du châssis porteur (1), tourné vers l'intérieur, c'est-à-dire vers l'ouverture de puits (5) et le support (10) peut être appliqué sur un bord d'un puits à fermer, mais de préférence sur un comblement entourant le puits.

9. Dispositif de fermeture de puits selon l'une quelconque des revendications précédentes, **caractérisé en ce qu'**il est prévu au moins un renfort (21, 22, 23, 24) ou un étaiement agencé dans la direction de montage en dessous du châssis de fermeture (2), en particulier pour augmenter la portance du dispositif de fermeture de puits (I) et/ou pour disposer d'une capacité de charge du dispositif de fermeture de puits (I) jusqu'à 40 tonnes et/ou le renfort (21, 22, 23, 24) se présente sous la forme d'un profil en U ou d'un tube carré ou rectangulaire et, de préférence, est fixé sur une plaque de base (25) du châssis de fermeture en forme de caisson (2), en particulier soudé et/ou est agencé dans le renfort (21, 22, 23, 24) du récipient de stockage de fluide (43) ou le renfort (23) est conçu sous la forme d'un corps creux qui forme le récipient de stockage de fluide (43).

10. Dispositif de fermeture de puits selon l'une quelconque des revendications précédentes, **caractérisé en ce qu'**au moins une partie du dispositif de pivotement (30), de préférence la commande (200) et/ou le cylindre de pivotement (3) et/ou le générateur de pression (4) est agencée dans le renfort (21, 22, 23, 24) et/ou dans un espace intermédiaire entre deux renforts (23, 24).

11. Dispositif de fermeture de puits selon l'une quelconque des revendications précédentes, **caractérisé en ce que** le cylindre de pivotement (3) s'engage sur un axe de cylindre (33) sur le châssis de fermeture (2) et une tige de piston (31) du cylindre de pivotement (3) sur un axe de piston (32) sur le châssis porteur (1), de préférence sur le support (10).

12. Dispositif de fermeture de puits selon l'une quelconque des revendications précédentes, **caractérisé en ce qu'**il est prévu un dispositif de sécurité qui sécurise le châssis de fermeture (2) à l'état ouvert à l'encontre d'une fermeture involontaire, dans laquelle il est prévu de préférence une tige de sécurité qui s'appuie à l'état ouvert sur le châssis porteur (1) ou sur la couche s'étendant à l'extérieur du dispositif de fermeture de puits (I) ou coopère avec un angle de sécurité (14) sur le châssis porteur (1), en particulier est en prise avec l'angle de sécurité (14).

13. Dispositif de fermeture de puits selon l'une quelconque des revendications précédentes, **caractérisé en ce qu'**il est prévu une sécurité du puits (300), dans lequel la sécurité de puits (300) se présente sous la forme au moins d'un treillis agencé sur le châssis de fermeture (2) ou le châssis porteur (1) ou soulevable d'un puits à recouvrir, en particulier un treillis pivotant (301).

14. Dispositif de fermeture de puits selon la revendication 12 ou 13, **caractérisé en ce que** la sécurité du puits (300) met également à disposition le dispositif de sécurité, en particulier dans lequel la sécurité du puits (300) s'appuie sur le châssis porteur (1) ou sur la couche s'étendant à l'extérieur du dispositif de fermeture de puits (I).

15. Dispositif de fermeture de puits selon l'une quelconque des revendications précédentes, **caractérisé en ce qu'**il est prévu des goupilles ou des boutons d'encadrement (28) qui sont adaptés ou peuvent s'adapter à un encadrement prédéterminable.
